# EUROPÄISCHE PATENTSCHRIFT

(11) **EP 3 575 482 B1**
(45) Veröffentlichungstag und Bekanntmachung des Hinweises auf die Patenterteilung: **09.02.2022**
(21) Anmeldenummer: 19174076.0
(22) Anmeldetag: 13.05.2019
(51) Int. Cl.: D06F 58/22, D06F 25/00

(54) **WÄSCHEBEHANDLUNGSMASCHINE MIT EINER FILTERVORRICHTUNG**
LAUNDRY TREATMENT APPARATUS HAVING A FILTER DEVICE
MACHINE DE TRAITEMENT DU LINGE DOTÉE D'UN DISPOSITIF DE FILTRATION

(30) Priorität: 30.05.2018 DE 102018208559
(43) Veröffentlichungstag der Anmeldung: 04.12.2019
(73) Patentinhaber: BSH Hausgeräte GmbH, 81739 München (DE)
(72) Erfinder: Bömmels, Ralf, 14612 Falkensee (DE); Hennig, Holger, 12249 Berlin (DE); Schubert, Martin, 10999 Berlin (DE); Seyring, Mike, 13189 Berlin (DE); Thümmler, Andreas, 16556 Hohen Neuendorf (DE)

(56) Entgegenhaltungen:
- EP-A1- 3 135 804
- EP-A2- 2 392 723
- EP-A2- 2 801 653
- WO-A1-2013/178517
- WO-A1-2016/095970

## Beschreibung

Die Erfindung liegt auf dem Gebiet der Wäschebehandlungsmaschinen, wie insbesondere Wäschetrockner oder Kombinationsgeräte, sogenannte Waschtrockner, und betrifft eine Wäschebehandlungsmaschine, die eine derartige Filtervorrichtung enthält.

Derartige Filtervorrichtungen sind beispielsweise aus der DE 10 2014 225 905 A1 oder der WO 2015/89085 A1 bekannt.

Die EP 2 455 537 A1 beschreibt einen Wäschetrockner mit einer in einem Gehäuse drehbar gelagerten Trommel, einer durch eine Tür verschließbare Beschickungsöffnung sowie einem Gebläse und einer Heizeinrichtung zur Erzeugung eines Prozessluftstroms, der über einen Wärmetauscher strömt. Das Gehäuse weist in seiner Frontwand eine Revisionsklappe auf, durch die eine Filtervorrichtung zugänglich ist. Die Filtervorrichtung ist entlang des Prozessluftstroms, also in Richtung des fließenden Prozessluftstroms gesehen, dem Wärmetauscher vorgeordnet und weist eine Filtereinrichtung mit einem entnehmbaren Filtereinsatz (Filterelement) auf.

Die EP 2 801 653 A2 zeigt einen Wäschetrockner mit einer Revisionsklappe durch die ein Filterelement zur Reinigung zugänglich ist. Die Revisionsklappe ist mit einem Dichtungsprofil gegen das Gehäuse abgedichtet.

Die EP 2 392 723 A2 zeigt einen Wäschetrockner mit in der Tür angeordneten Filterelementen, von denen ein erstes abklappbar und ein zweites dadurch entnehmbar ist.

Die WO 2013/178517 A1 zeigt einen Wäschetrockner mit zwei ineinander gesteckten Flusenfiltern, die in einer Ausnehmung in der Beladeöffnung des Trockners untergebracht sind. Die Öffnung wird von einer Dichtung abgedeckt, wenn die Filter entnommen sind, um Eindringen von Flusen in die Ausnehmung zu verhindern.

In der Wäschetrommel befindliche zu trocknende Wäsche wird während des Trocknungsvorganges von erwärmter Prozessluft überströmt, die dabei neben der Feuchtigkeit aus der Wäsche auch Haare, Fusseln, Waschmittelrückstände und dergleichen aufnimmt (nachfolgend zusammenfassend als Flusen oder Verunreinigungen bezeichnet) und diese mitführt. Diese Flusen setzen sich an dem Filtereinsatz ab, der zur Aufrechterhaltung einer ausreichenden Trocknungsleistung und zum Schutz der nachfolgenden Komponenten in regelmäßigen Abständen von dem Benutzer aus der Filtervorrichtung entnommen, gesäubert oder bedarfsweise ausgetauscht und wieder eingesetzt werden muß. Dabei können durch Schrumpfung und Abnutzung des Filterelements oder anderer Bauteile Lücken entstehen, die von Prozessluft bevorzugt durchströmt werden, mithin eine Bypasströmung ausbilden. Die dabei am Filter vorbei mittransportierten Flusen belasten die Wärmetauscher, insbesondere für Hochleistungswärmetauscher mit engem Lamellenabstand wird eine solche Belastung als kritisch angesehen.

Die Erfindung schafft eine Wäschebehandlungsmaschine mit einer Filtereinrichtung die einfach in den Prozeßluftkreislauf der Wäschebehandlungsmaschine eingebracht werden kann und eine Bypaßströmung am Filter vorbei wirksam unterbindet.

Gemäß eines ersten Aspektes der Erfindung ist eine Wäschebehandlungsmaschine mit den Merkmalen des unabhängigen Anspruchs vorgesehen.

Diese Gestaltung der Filtereinrichtung bietet eine axiale Abdichtung des Filterelements, also in Einsetzrichtung des Filterelements: Durch das Einsetzen wird der Schaum zwischen seinem Trägerbauteil und dem axialen Dichtsitz an dem Dichtungseinsatzes komprimiert und damit sicher in seiner Soll-Position fixiert. Der Dichtungseinsatz dichtet sich zum Umgebungsbauteil, dem Prozeßluftkanal, der zum Wärmetauscher führt, durch ein Dichtsystem in Form der radialen Dichtlippe ab und bietet gleichzeitig den axialen Dichtsitz für den Schaum.

Um die Reaktionskräfte der Dichtlippe auf den Dichtungseinsatz zu harmonisieren, sodaß es insbesondere an den Ecken nicht zu einer Erhöhung der Reaktionskräfte kommt, sind in vorteilhaften Weiterbildungen Maßnahmen vorgesehen, beispielsweise kann die radialen Dichtlippe auf einem kurzen Stück komplett unterbrochen sein, die Wandstärke der radialen Dichtlippe abschnittsweise, verringert sein und/oder die Lippenhöhe variiert sein.

In einer vorteilhaften Ausführungsform ist bei der Filtervorrichtung an einer gegen die Strömungsrichtung weisenden Rückseite des Dichtungseinsatzes, umlaufend um eine Durchströmöffnung, eine axiale Halterippe ausgebildet. Dadurch wird verhindert, daß das Material des Filterelements sich von der Rückseite abhebt oder der Rand des Filterelements in die Durchströmöffnung rutscht und sich zwischen dem Filterelement und der Rückseite des Dichtungseinsatzes möglicherweise eine Bypaßströmung ausbilden kann. In einer weiteren vorteilhaften Ausführungsform ist bei der Filtervorrichtung an dem Dichtungseinsatz wenigstens ein Stützsteg vorgesehen ist, der die Durchströmöffnung in wenigstens zwei Teile teilt. Damit wird verhindert, daß das Filterelement unter der axialen Belastung durch den Prozeßluftstrom verformt, insbesondere ausgebeult wird.

In einer weiteren vorteilhaften Ausführungsform ist bei der Filtervorrichtung eine Auffangwanne zum Einschieben in eine Prozeßluftführung der Wäschebehandlungsmaschine aufweist, an welcher der Dichtungseinsatz schwenkbar gelagert ist. Dies erleichtert das Einsetzen des Dichtungseinsatzes, der damit nicht separat handzuhaben ist, sondern beim Einschieben der Auffangwanne in seine Position gebracht werden kann. Insbesondere vorteilhaft kann an der Bodengruppe des Wäschebehandlungsgerätes im Bereich des Prozeßluftkanals eine schräg nach oben gerichtete Rampenkante ausgebildet sein, an der der Dichtungseinsatz beim Einschieben der Dichtungswanne entlanggleitet. Dabei wird der Dichtungseinsatz, der im herausgenommenen Zustand im wesentlichen flach auf der Auffangwanne aufliegt, relativ zu derselben verschwenkt und damit aufgerichtet bis er in seine Endlage kommt.

In einer vorteilhaften Ausführungsform ist das Filterelement als Sandwich-Filtermatte ausgebildet.

In einer vorteilhaften Ausführungsform der Erfindung ist die Wäschebehandlungsmaschine ein Wäschetrockner. Weitere Vorteile und Merkmale der Erfindung ergeben sich aus den Unteransprüchen und aus der nachfolgenden Beschreibung einer bevorzugten Ausführungsform unter Bezugnahme auf die beigefügten Zeichnungen.

In den Zeichnungen zeigt:
- Fig. 1.: eine perspektivische Darstellung einer Wäschebehandlungsmaschine gemäß einer bevorzugten Ausführungsform der Erfindung in Form eines Wäschetrockners,
- Fig. 2.: der Wäschetrockner aus Figur 1 in einer Schnittdarstellung;
- Fig. 3.: die erfindungsgemäße Filtervorrichtung aus dem Wäschetrockner nach Figur 2 in einer perspektivischen Detaildarstellung;
- Fig. 4.: die Filtervorrichtung aus dem Wäschetrockner nach Figur 2 in einer geschnittenen Detaildarstellung;
- Fig. 5.: einen vergrößerten Schnitt durch einen Teil des Prozeßluftkanals und des Dichtungseinsatzes der Filtervorrichtung aus Figur 3.

Figur 1 zeigt in perspektivischer Darstellung eine Wäschebehandlungsmaschine gemäß einer Ausführungsform der Erfindung in Form eines Wäschetrockners 10. Der Wäschetrockner 10 weist ein Gehäuse 12 auf, in dem eine Wäschetrommel 14 gelagert ist. Eine Beschickungstür 16 verschließt eine Beschickungsöffnung, durch welche zu trocknende Wäsche (nicht dargestellt) in die Wäschetrommel 14 eingelegt werden kann.

In der Frontseite des Gehäuses 12 ist eine Revisionsöffnung mit einer Klappe 18 vorgesehen (Figur 1), die in geöffnetem Zustand den Zugriff auf eine Filtereinrichtung 30 freigibt, welche weiter unten genauer beschrieben ist.

In dem Wäschetrockner 10 ist ein Prozeßluftstrom 20 in einer Prozeßluftstromführung geführt, deren Elemente in Figur 2 in einem schematischen Schnitt durch den Wäschetrockner 10 dargestellt sind. Hierbei wird die in einer Heizeinrichtung 21 erwärmte Prozeßluft in an sich bekannter Weise in einem Kreislauf mit Hilfe eines Gebläses 22 durch die Wäschetrommel 14 und anschließend zu einem Wärmetauscher 24 geführt.

Strömungsseitig vor dem Wärmetauscher 24 ist eine Filtereinrichtung 30 vorgesehen. Wie in Figur 2 dargestellt, wird die feuchte Prozeßluft durch einen Absaugkanal 26 aus der Wäschetrommel 14 über die Filtereinrichtung 30 in einen Prozeßluftkanal 28 geführt, in welchem der Wärmetauscher 24 untergebracht ist. Vorteilhaft ist der Prozeßluftkanal 28 in einer Bodengruppe 29 ausgeformt, die als Kunststoffteil ausgebildet ist und die auch weitere Baugruppen, beispielsweise das Gebläse 22 und einen Kompressor (nicht dargestellt) aufnehmen kann und das Fundament des Wäschetrockners 10 bildet.

Die Filtereinrichtung 30, die in den Figuren 3 und 4 detaillierter dargestellt ist, weist in der gezeigten Ausführungsform einen Dichtungseinsatz 32 und einen Filterträger 34 mit einem Filterelement 36 aus einem offenporigen Schaumstoff auf.

Der Dichtungseinsatz 32 ist schwenkbar an einer Auffangwanne 38 gelagert, welche zum Betrieb des Wäschetrockners in den Prozeßluftkanal 28 eingeschoben ist und unter den Wärmetauscher 24 ragt um die mittels einer Spüleinrichtung (nicht dargestellt) vom Wärmetauscher 24 abgespülte Flusen zu sammeln

Der Dichtungseinsatz 32 ist als im wesentlichen ebener Rahmen ausgebildet. Als Rahmen umschließt der Dichtungseinsatz 32 naturgemäß eine Durchströmöffnung 44. Die Hauptebene des Dichtungseinsatzes 32 definiert eine zum Wärmetauscher weisende Vorderseite 40 und eine vom Wärmetauscher 24 weg weisenden Rückseite 42. Bezogen auf den Dichtungseinsatz seien die Richtungen parallel zum Normalenvektor der Hauptebene als axiale Richtungen bezeichnet; Richtungen senkrecht dazu als radiale Richtungen. Im eingesetzten Zustand wird der Dichtungseinsatz 32 durch die Durchströmöffnung 44 in im wesentlichen axialer Richtung, der zum Wärmetauscher 24 hin, also von der Rückseite 42 zur Vorderseite 40 durchströmt. Zur Stabilisierung des Dichtungseinsatzes 32 ist ein Stützsteg 46 vorgesehen, der die Durchströmöffnung 44 in zwei Teile 44a und 44b teilt.

Am Rand des Dichtungseinsatzes 32 ist eine radiale Dichtlippe 48 aus einem flexiblen Material angebracht, die im eingesetzten Zustand des Dichtungseinsatzes 32 an der Wand des Prozeßluftkanals 28 anliegt (Figur 4). In Figur 5 ist dies in einem Schnitt durch den Prozeßluftkanal 28 und den Dichtungseinsatz 32 mit der radialen Dichtlippe 48 zu sehen. Auf der Rückseite 42 ist umlaufend um die beiden Teile der Durchströmöffnung 44 eine axiale Halterippe 50 ausgebildet.

Der Filterträger 34 bildet, wenn er in den Wäschetrockner 10 eingesetzt ist, einen Umlenkkanal 52 mit einer Lufteintrittsöffnung 54 und einer Luftaustrittsöffnung 56, der die Prozeßluft aus dem Absaugkanal 26 in den Prozeßluftkanal 28 leitet. An der Luftaustrittsöffnung 56 ist das Filterelement 36 angebracht.

In den Figuren 3 und 4 sind die Bestandteile der Filtereinrichtung separat, d.h. aus dem Wäschetrockner 10 entnommen, dargestellt. In diesem Zustand kann das Filterelement 36 durch den Benutzer gereinigt, sowie die Auffangwanne 38 entleert und gereinigt werden. Zum Betrieb des Wäschetrockners 10 ist die Auffangwanne 38 mit dem Dichtungseinsatz 32 in im wesentlichen axialer Richtung, bzw. in Richtung der Prozeßluftströmung in den Prozeßluftkanal 28 einzuschieben und danach der Filterträger 34 einzusetzen.

In vorteilhafter Weise ist in der Bodengruppe 29 an den Seitenwänden des Prozeßluftkanals 28 jeweils eine Rampenkante 58 ausgebildet, die in Einschubrichtung schräg nach oben ansteigt. Beim Einschieben der Auffangwanne 38 in den Prozeßluftkanal 28 kommen die Seitenkanten des Dichtungseinsatzes 32, der zunächst flach auf der Auffangwanne 38 aufliegt, mit den Rampenkanten 58 in Kontakt und gleiten auf diesem nach oben, sodaß der Dichtungseinsatz 32 in seiner Lagerung an der Auffangwanne 38 verschwenkt und damit aufgerichtet wird. Das heißt also, daß beim Einschieben der Auffangwanne 38 in die Bodengruppe 29 automatisch der Dichtungseinsatz 32 aufgerichtet und so positioniert wird, daß danach der Filterträger34 eingesetzt werden kann.

Sobald die Auffangwanne 38 vollständig eingeschoben ist, ist der Dichtungseinsatz 32 im Prozeßluftkanal 28 aufgenommen, sodaß er den Querschnitt desselben vollständig ausfüllt. Der Rand des Dichtungseinsatzes 32 ist so an den Querschnitt des Prozeßluftkanals 28 angepaßt, daß zwischen der Wand, genauer der Innenwand des letzteren und dem Rand ein Spalt bleibt, der ausreichend weit ist, die Dichtlippe 48 aufzunehmen, aber eng genug, daß die radiale Dichtlippe 48 von der der Innenwand des Prozeßluftkanals 28 elastisch verformt ist. Die radiale Dichtlippe 48 liegt dann unter Spannung an der Innenwand des Prozeßluftkanals 28 an. Damit ist der Spalt zwischen dem Dichtungseinsatz 32 und der Innenwand des Prozeßluftkanals 28 abgedichtet.

Der Filterträger 34 wird hinter dem Dichtungseinsatz 32 eingesetzt, sodaß durch den im Filterträger 34 ausgebildeten Umlenkkanal 52 der Strömungsweg zwischen dem Absaugkanal 26 und dem Prozeßluftkanal 28 geschlossen ist. Der Filterträger 34 wird dann mittels Verriegelungselementen 60 in der Bodengruppe 29 fixiert und von der Klappe 18 der Revisionsöffnung verdeckt.

Bei eingesetztem Filterträger 34 ist das Filterelement 36 an die Rückseite 42 des Dichtungseinsatzes 32 gepreßt und damit zuverlässig in seiner Soll-Position fixiert. Das Filterelement 36 ragt dabei radial bezüglich der Strömungsrichtung über die Durchströmöffnung 44 des Dichtungseinsatzes 32 hinaus. In Verbindung mit der Abdichtung des Dichtungseinsatzes 32 gegen die Innenwand des Prozeßluftkanals 28 ist damit sichergestellt, daß die Prozeßluft vollständig durch das Filterelement strömen muß und ein Bypaß, am Filterelement 36 vorbei, verhindert ist.

Zusätzlich sorgt die axiale Halterippe 50 dafür, daß das Filterelement 36 durch elastische Verformung um die Durchströmöffnung 44 herum zusätzlichen Halt erhält. Damit wird verhindert, daß sich zwischen dem Filterelement 36 und der Rückseite 42 des Dichtungseinsatzes 32 möglicherweise eine Bypaßströmung bildet, beispielsweise, weil das Material des Filterelements 36 sich von der Rückseite 42 abhebt oder der Rand des Filterelements in die Durchströmöffnung 44 rutscht.

Der Dichtungseinsatze 32 dichtet somit zum Umgebungsbauteil, dem Prozeßluftkanal 28 durch ein Dichtsystem, die radiale Dichtlippe 48 ab und bietet gleichzeitig den axialen Dichtsitz für das Schaum-Filterelement 36.

**Bezugszeichen**

| | |
|---|---|
| Wäschetrockner | 10 |
| Gehäuse | 12 |
| Wäschetrommel | 14 |
| Beschickungstür | 16 |
| Klappe | 18 |
| Prozeßluftstrom | 20 |
| Heizeinrichtung | 21 |
| Gebläse | 22 |
| Wärmetauscher | 24 |
| Absaugkanal | 26 |
| Prozeßluftkanal | 28 |
| Bodengruppe | 29 |
| Filtereinrichtung | 30 |
| Dichtungseinsatz | 32 |
| Filterträger | 34 |
| Filterelement | 36 |
| Auffangwanne | 38 |
| Vorderseite | 40 |
| Rückseite | 42 |
| Durchströmöffnung | 44 |
| Stützsteg | 46 |
| Dichtlippe | 48 |
| Halterippe | 50 |
| Umlenkkanal | 52 |
| Lufteintrittsöffnung | 54 |
| Luftaustrittsöffnung | 56 |
| Rampenkante | 58 |
| Verriegelungselemente | 60 |

## Patentansprüche

1. Wäschebehandlungsmaschine (10), mit einer Wäschetrommel (14) und einer Prozessluftstromführung (20) zum Führen eines Prozessluftstroms durch die Wäschetrommel (14) und einen entlang des Prozessluftstroms der Wäschetrommel (14) nachgeordneten Wärmetauscher sowie einer zwischen der Wäschetrommel (14) und dem Wärmetauscher (24) im Prozeßluftstrom angeordneten Filtervorrichtung (30), wobei
- die Filtervorrichtung (30) wenigstens einen in die Wäschebehandlungsmaschine (10) einsetzbaren Filterträger (14) mit einem Filterelement aufweist,
**dadurch gekennzeichnet, daß**
- die Filtervorrichtung (30) wenigstens einen in die Wäschebehandlungsmaschine (10) einsetzbaren Dichtungseinsatz (32) aufweist,
- der Dichtungseinsatz als im wesentlichen ebener Rahmen ausgebildet ist, mit einer Hauptebene, die eine zum Wärmetauscher weisende Vorderseite (40) und eine vom Wärmetauscher (24) weg weisenden Rückseite (42) definiert, und mit einer Durchströmoffnung (44),
- und wobei die Richtungen parallel zum Normalenvektor der Hauptebene als axiale Richtungen bezeichnet; Richtungen senkrecht dazu als radiale Richtungen bezeichnet werden,
- der Dichtungseinsatz (32) unabhängig von dem Filterträger (14) aus der Wäschebehandlungsmaschine (10) entnehmbar ist,
- das Filterelement (36) im eingesetzten Zustand in axialer Richtung dicht an einer Rückseite des Dichtungseinsatzes (32) anliegt, und
- an dem Dichtungseinsatz (32) eine radiale elastische Dichtlippe (48) vorgesehen ist, welche den Dichtungseinsatz (32) im eingesetzten Zustand gegen eine Prozeßluftführung der Wäschebehandlungsmaschine (10) abdichtet.

2. Wäschebehandlungsmaschine (10) nach Anspruch 1, bei der an einer gegen die Strömungsrichtung weisenden Rückseite (42) des Dichtungseinsatzes (32), umlaufend um die Durchströmöffnung (44) eine axiale Halterippe (50) ausgebildet ist.

3. Wäschebehandlungsmaschine (10) nach einem der Ansprüche 1 oder 2, bei der an dem Dichtungseinsatz (32) ein Stützsteg (46) vorgesehen ist, der die Durchströmöffnung (44) in zwei Teile (44a, 44b) teilt.

4. Wäschebehandlungsmaschine (10) nach einem der vorhergehenden Ansprüche, die eine Auffangwanne (38) zum Einschieben in eine Prozeßluftführung der Wäschebehandlungsmaschine (10) aufweist, an welcher der Dichtungseinsatz (32) schwenkbar gelagert ist.

5. Wäschebehandlungsmaschine (10) nach einem der vorhergehenden Ansprüche, welche ein Wäschetrockner (10) ist.

## Claims

1. Laundry treatment apparatus (10) having a laundry drum (14) and a process air flow guide (20) for guiding a process air flow through the laundry drum (14) and a heat exchanger arranged downstream of the laundry drum (14) along the process air flow and a filter apparatus (30) arranged between the laundry drum (14) and the heat exchanger (24) in the process air flow, wherein
- the filter apparatus (30) has at least one filter support (14), with a filter element, which can be inserted into the laundry treatment apparatus (10),
**characterised in that**
- the filter apparatus (30) has at least one sealing insert (32) which can be inserted into the laundry treatment apparatus (10),
- the sealing insert is embodied as a substantially planar frame, with a main plane, which defines a front side (40) pointing to the heat exchanger and a rear side (42) pointing away from the heat exchanger (24), and with a flow through opening (44),
- and wherein the directions parallel to the normal vector of the main plane are referred to as axial directions; directions at right angles thereto as radial directions,
- the sealing insert (32) can be removed from the laundry treatment apparatus (10) independently of the filter support (14),
- in the inserted state the filter element (36) rests in the axial direction tightly against a rear side of the sealing insert (32), and
- a radial elastic sealing lip (48) is provided on the sealing insert (32), which, in the inserted state, seals the sealing insert (32) against a process air guide of the laundry treatment apparatus (10).

2. Laundry treatment apparatus (10) as claimed in claim 1, in which an axial retaining rib (50) is embodied on a rear side (42) of the sealing insert (32) pointing in the flow direction and circulating about the flow through opening (44).

3. Laundry treatment apparatus (10) as claimed in one of claims 1 or 2, in which a support web (46) which divides the flow through opening (44) into two parts (44a, 44b) is provided on the sealing insert (32).

4. Laundry treatment apparatus (10) according to one of the preceding claims, which has a collection tub (38) for introduction into a process air guide of the laundry treatment apparatus (10), on which the sealing insert (32) is rotatably mounted.

5. Laundry treatment apparatus (10) according to one of the preceding claims, which is a tumble dryer (10).

## Revendications

1. Machine de traitement de linge (10) comprenant un tambour à linge (14) et une canalisation de courant d'air de traitement (20) pour la canalisation d'un courant d'air de traitement à travers le tambour à linge (14) et un échangeur de chaleur en aval le long du courant d'air de traitement du tambour à linge (14) ainsi qu'un dispositif filtrant (30) se trouvant dans le courant d'air de traitement entre le tambour à linge (14) et l'échangeur de chaleur (24),
- le dispositif filtrant (30) comprenant au moins un support de filtre (14) avec élément filtrant à insérer dans la machine de traitement de linge (10),
**caractérisée en ce que**
- le dispositif filtrant (30) comprend au moins un insert d'étanchéité (32) à placer dans la machine de traitement de linge (10),
- l'insert d'étanchéité étant réalisé en tant que cadre essentiellement plan, avec un plan principal, lequel définit un côté avant (40) tourné vers l'échangeur de chaleur et un côté arrière dos à l'échangeur de chaleur (24), et avec un orifice de passage (44),
- et les directions parallèlement au vecteur normal du plan principal étant désignées directions axiales ; les directions à la perpendiculaire de celui-ci étant désignées directions radiales,
- l'insert d'étanchéité (32) pouvant être enlevé indépendamment du support de filtre (14) de la machine de traitement de linge (10),
- l'élément filtrant (36), à l'état inséré, jouxtant dans la direction axiale en toute étanchéité, un côté arrière de l'insert d'étanchéité (32) et
- une lèvre d'étanchéité (48) élastique et radiale étant prévue sur l'insert d'étanchéité (32), laquelle protège à étanchéité l'insert d'étanchéité (32), à l'état inséré, contre une canalisation d'air de traitement de la machine de traitement de linge (10).

2. Machine de traitement de linge (10) selon la revendication 1, dans laquelle, sur un côté arrière (42) de l'insert d'étanchéité (32) se présentant contre le sens de courant, un renfort de fixation (50) axial est réalisé parcourant tout l'orifice de passage (44).

3. Machine de traitement de linge (10) selon l'une des revendications 1 ou 2, dans laquelle un montant d'appui (46) est placé sur l'insert d'étanchéité (32), lequel divise l'orifice de passage (44) en deux parties (44a, 44b).

4. Machine de traitement de linge (10) selon l'une des revendications précédentes, laquelle comprend un baquet de captage (38) à insérer dans une canalisation d'air de traitement de la machine de traitement de linge (10), sur laquelle l'insert d'étanchéité (32) est logé pivotant.

5. Machine de traitement de linge (10) selon l'une des revendications précédentes, laquelle est un séchoir à linge (10).
